# EUROPÄISCHE PATENTANMELDUNG

(11) **EP 1 967 702 A1**
(43) Veröffentlichungstag der Anmeldung: **10.09.2008**
(21) Anmeldenummer: 07004480.5
(22) Anmeldetag: 05.03.2007
(51) Int. Cl.: F01D 25/28

(54) **Zapfen für Mittenfixierung**

(71) Anmelder: SIEMENS AKTIENGESELLSCHAFT, 80333 München (DE)
(72) Erfinder: Mikulec, Vinko, 47051 Duisburg (DE)

(57) **Zusammenfassung**

Die Erfindung betrifft ein Anlageelement (1) zur thermisch invarianten Ausrichtung mit einem Lagerelement (2) aufweisend eine ersten Anlagefläche (70) und einer zweiten Anlagefläche (71), wobei die erste Anlagefläche (70) eine erste Flächennormale aufweist, und wobei die zweite Anlagefläche (71) eine zweite Flächennormale aufweist, wobei die Flächennormalen in entgegen gesetzte Richtungen weisen, wobei die erste Anlagefläche (70) und die zweite Anlagefläche (71) in einer Ebene liegen.

## Beschreibung

Die Erfindung betrifft ein Anlageelement zur thermisch invarianten Ausrichtung mit einer ersten Anlagefläche und einer zweiten Anlagefläche, wobei die erste Anlagefläche einer erste Flächennormale aufweist, und wobei die zweite Anlagefläche eine zweite Flächennormale aufweist, wobei die Flächennormalen in entgegen gesetzte Richtungen weisen.

Derartige Anlageelemente bzw. Lagervorrichtungen können beispielsweise zur Lagerung von Maschinen wie z. B. Getriebemaschinen verwendet werden. Die Lagervorrichtung ist bevorzugt als Zapfen ausgeführt, welcher beispielsweise an einem Einlaufgehäuse der Getriebemaschine angeordnet ist und in ein Konsolenblech eingreift. Der Zapfen ist im Eingriffsbereich zu dem Konsolenblech beabstandet, so dass Spalte gebildet sind. Damit steht aber eine relativ statische Lagervorrichtung zur Verfügung, die unterschiedliche Temperaturschwankungen verschiedener Bauteile nicht ausgleichen kann, sondern vielmehr aufgrund von thermisch bedingtem Materialwachstum schädlich auf eine einmal eingestellte Mittenlage wirkt. Nicht nur durch den Temperatureinfluss sondern auch aufgrund unterschiedlicher Materialien kann sich das Materialwachstum der Lagervorrichtung negativ auf die Mittenlage der Maschine auswirken.

Die beispielhaft genannten Getriebemaschinen zeichnen sich durch eine Mehrwellenanordnung mit unterschiedlichen Rotationsgeschwindigkeiten um ein zentrales Antriebsrad aus. Hierdurch wird eine kompakte Einheit für eine mehrstufige Verdichtung/Expansion für eine Vielzahl von Medien, vorzugsweise von gasförmigen Medien zur Verfügung gestellt.

Derartige Getriebemaschinen expandieren das Medium, welches eine Eintrittstemperatur von bis zu 300°C oder in einer bevorzugten Ausführung eine Eintrittstemperatur über 300°C aufweisen kann. Bei einer Medieneintrittstemperatur von mehr als 300°C spricht man auch von so genannten Heißgasexpandern.

Diese Heißgasexpander weisen mindestens ein Einlaufgehäuse auf, in dem ein Spiraleinsatz angeordnet ist. Das Einlaufgehäuse kann auch als Stator bezeichnet werden, wobei die in dem Einlaufgehäuse angeordneten Komponenten der Getriebemaschine, insbesondere ihr Laufrad auch als Rotor bezeichnet werden können, da zumindest eine Komponente in dem Einlaufgehäuse um eine Drehachse rotiert.

Insbesondere bei Heißgasexpandern, aber auch bei anderen Maschinen die hohen Temperaturschwankungen ausgesetzt sind, wird aufgrund dieser Temperaturschwankungen der verschiedenen Bauteile und der statischen Lagervorrichtung eine Veränderung der Mittenlage des Stators (z. B. Konturring) zum Rotor (z. B. Laufrad) beobachtet. Dies verursacht unerwünschte negative Effekte beispielsweise in vorhandenen Abdichtungssystemen, in Konturspalten (Spalt zwischen Konturring und Laufrad bzw. seinen Schaufeln) und dergleichen. Diese negativen Effekte werden heutzutage einfach hingenommen, so dass die einzelnen Bauteile mit entsprechend großem Spiel und/oder Spalten zueinander montiert werden, um einem unerwünschten Verschleiß entgegenzuwirken. Hierdurch entstehen aber beispielsweise große Spaltverluste, welche den Wirkungsgrad der Maschine erheblich reduzieren.

Der Erfindung liegt daher die Aufgabe zugrunde, ein Anlageelement der Eingangs genannten Art mit einfachen Mitteln dahingehend zu verbessern, dass deren Einfluss bzw. der Einfluss des Lagerelementes auf die eingestellte Mittenlage des Stators zum Rotor auch unter thermischer Einwirkung, also unter Betriebsbedingungen reduziert ist.

Erfindungsgemäß wird die Aufgabe dadurch gelöst, dass die erste Anlagefläche und die zweite Anlagefläche in einer Ebene liegen.

In bevorzugter Ausführung weist das Anlageelement ein Lagerelement auf, das im Querschnitt gesehen zwei zueinander versetzte Teilkörper auf, von denen ein in Aufsicht gesehen hinterer Teilkörper zu einem vorderen Teilkörper versetzt ist, wobei das Lagerelement vorzugsweise einstückig hergestellt ist. In bevorzugter Ausführung ist das Lagerelement somit in Aufsicht gesehen im Wesentlichen Z-förmig ausgeführt, wobei das Lagerelement zwei identisch ausgeführte Teilkörper bzw. Ausklinkungen aufweist, wobei die Teilkörper in Aufsicht gesehen bevorzugt rechteckig ausgeführt, und in einem Überschneidungsbereich miteinander verbunden sind.

Die beiden Teilkörper bzw. Ausklinkungen sind bezogen auf eine Mittelachse des Lagerelementes identisch zueinander ausgeführt, wobei der gemeinsame Überschneidungsbereich der beiden Teilkörper gebildet ist, so dass sich günstiger Weise zwei identische Teilkörper ergeben, die jeweils entgegengesetzt orientiert über den Überschneidungsbereich überstehen. Die Mittellinie verläuft geradlinig. Die freien Anlageflächen bzw. die über den Überschneidungsbereich überstehenden Anlagenseiten der jeweiligen Teilkörper sind dabei deckungsgleich zu der Mittelachse, so dass eine neutrale Linie bzw. eine Berührungslinie gebildet ist. Vorteilhaft weisen die beiden Teilkörper somit eine gemeinsame Berührungslinie auf, die deckungsgleich zur Mittelachse des Lagerelementes ist. Die Berührungslinie ist vorteilhaft in Richtung zur Mittelachse verschoben, wobei die erste Anlagefläche und die zweite Anlagefläche in einer Ebene liegen.

Das Lagerelement greift in einen Ausschnitt einer Lagerkonsole ein. Damit das Lagerelement hinreichend gehalten ist und in der einmal eingestellten Mittenlage lagesicher gelagert ist, sind den Teilkörpern jeweils Passelemente und Isolierelemente zugeordnet.

Die Passelemente sind in bevorzugter Ausgestaltung als Passkörper, als an einem Halteblech angeordneter Fortsatz und als Einsteckblech ausgeführt. Die Passelemente werden bevorzugt auf Maß gefertigt, nachdem die Mittenlage ohne Verwendung der Passelemente bzw. der Isolierelemente eingestellt bzw. ausgerichtet wurde.

Zweckmäßig im Sinne der Erfindung ist, wenn der Passkörper innerhalb des Ausschnitts mit der Lagerkonsole verbunden ist, so dass der durch die Ausklinkung gebildete Freiraum von dem Passkörper im Wesentlichen ausgefüllt wird. Gleiches gilt für den an dem Halteblech angeordneten Fortsatz, welcher den in Aufsicht gesehen vorderen Freiraum im Wesentlichen ausfüllt. Günstiger Weise sind die Isolierelemente jeweils den Teilkörpern bzw. deren Isolierstirnflächen und Anlageseiten zugeordnet, so dass eine thermische Isolierung des jeweiligen Teilkörpers zum einen sowohl zum Passkörper als auch zur Lagerkonsole und zum anderen sowohl zum Haltblech als auch zum daran angeordneten Fortsatz erreicht wird.

Zweckmäßig im Sinne der Erfindung ist, wenn das jeweilige Einsteckblech jeweils in Einsteckspalten zwischen den Isolierelementen und zum einen der Lagerkonsole und zum anderen des Halteblechs eingesteckt sind.

Natürlich unterliegt das Lagerelement einem thermisch bedingten Materialwachstum, weswegen zweckmäßiger Weise jeweils ein Ausdehnungsraum zumindest zwischen dem jeweiligen Teilkörper bzw. seinen Seitenflächen und dem Inneren des Ausschnitts vorgesehen ist. Da sich das Lagerelement jedoch unter Zwischenschaltung der Isolierelemente und der Passelemente jedoch jeweils nur in einer Richtung ausdehnen kann und beide möglichen Ausdehnungsrichtungen entgegengesetzt sind, heben sich die thermisch bedingten Ausdehnungen auf, so dass sich die thermische Ausdehnung nicht auf die einmal eingestellte Mittenlage auswirken kann.

Insgesamt wird mittels des erfindungsgemäßen Lagerelements eine verbesserte Lagerung des beispielhaft genannten Heißgasexpanders zur Verfügung gestellt, bei der durch die beiden zueinander versetzten Teilkörper des Lagerelementes bzw. seiner bevorzugt identisch ausgeführten Ausklinkungen, Materialwachstum infolge von Temperatureinflüssen oder unterschiedlicher Materialien keinen Einfluss auf die einmal eingestellte Mittenlage des beispielhaft genannten Heißgasexpanders hat. Damit können die Komponenten des beispielhaften Heißgasexpanders mit geringerem Spiel und Spaltmaß montiert werden, was sich vorteilhaft auf den Wirkungsgrad auswirkt.

Weiter vorteilhafte Ausgestaltungen der Erfindung sind in den Unteransprüchen und der folgenden Figurenbeschreibung offenbart. Es zeigen:
- Fig. 1: eine Aufsicht auf ein Anlageelement mit einem Lagerelement,
- Fig. 2: eine perspektivische Ansicht auf einen Getriebekasten mit daran angeordneten Lagerkonsolen,
- Fig. 3: ein Einlaufgehäuse, welches an dem Getriebekasten aus Figur 2 gelagert ist,
- Fig. 4: eine Prinzipskizze zur Darstellung möglicher Ausdehnungen infolge thermischen Wachstums, und
- Fig. 5: eine Vergrößerung aus Figur 3 mit dem Lagerelement.

In den unterschiedlichen Figuren sind gleiche Teile stets mit denselben Bezugszeichen versehen, weswegen diese in der Regel auch nur einmal beschrieben werden.

Figur 1 zeigt ein Anlageelement 1 zur thermisch invarianten Ausrichtung mit einer ersten Anlagefläche 70 und einer zweiten Anlagefläche 71, wobei die erste Anlagefläche 70 einer erste Flächennormale aufweist, und wobei die zweite Anlagefläche 71 eine zweite Flächennormale aufweist, wobei die Flächennormalen in entgegen gesetzte Richtungen weisen, wobei die erste Anlagefläche 70 und die zweite Anlagefläche 71 in einer Ebene liegen.

Das Anlageelement 1 weist ein Lagerelement 2 auf. Das Lagerelement 2 weist zwei Ausklinkungen 3, 4 auf, welche bezogen auf eine Mittellinie X identisch ausgeführt sind, so dass in der Aufsicht gesehen ein im Wesentlichen Z-förmiges Lagerelement 2 gebildet ist. Das Lagerelement 2 wird im Folgenden als Zapfen 2 bezeichnet.

Der Zapfen 2 weist zwei zueinander im Wesentlichen identisch ausgeführte Teilkörper 6, 7 auf, welche an einem Überschneidungsbereich 8 miteinander verbunden sind. Der (hintere) Teilkörper 6 ist in der Zeichnungsebene der Figur 1 zum oberen Blattrand orientiert, und steht über den Überschneidungsbereich 8 in Richtung zum oberen Blattrand hinaus. Der (vordere) Teilkörper 7 ist entgegengesetzt orientiert und steht über den Überschneidungsbereich 8 in Richtung zum unteren Blattrand hinaus. Der Zapfen 2 ist in dem dargestellten Ausführungsbeispiel einstückig ausgeführt, kann aber auch zweiteilig hergestellt werden, wobei die beiden Teilkörper 6, 7 identisch ausgeführt und in geeigneter Weise miteinander verbunden werden können.

Die beiden Teilkörper 6 und 7 weisen jeweils eine Isolierstirnfläche 9 bzw. 11 auf, wobei die Isolierstirnfläche 9 dem Teilkörper 6 und die Isolierstirnfläche 11 dem Teilkörper 7 zugeordnet ist. Weiter weist der Zapfen 2 im Bereich der Ausklinkungen 3 und 4 jeweils eine Isolierseite 12 und 13 auf. Die Isolierseiten 12 und 13 sind deckungsgleich zu einer Mittellinie X des Zapfens 2, so dass eine gemeinsame Berührungslinie gebildet ist.

Dem Zapfen 2 sind Isolierelemente 14 und Passelemente 16 zugeordnet.

Die Isolierelemente 14 sind den Isolierstirnflächen 9 und 11 und den Isolierseiten 12 und 13 zugeordnet, bzw. liegen an diesen an. Die Isolierelemente 14 können in der Aufsicht gesehen L-Förmig mit an die Länge der Isolierstirnflächen 9, 11 bzw. der Isolierseiten 12, 13 angepassten Schenkeln einstückig ausgeführt sein. Möglich ist auch jeweils eine zweistückige Ausführung, so dass jeweils Isolierstege gebildet sind.

Die Isolierelemente 14 sind in dem dargestellten Ausführungsbeispiel zwischen den jeweiligen Teilkörpern 6, 7 und den Passelementen 16 angeordnet. Die Passelemente 16 sind zum einen als Passkörper 17 bzw. 18 und zum anderen als Einsteckblech 19 ausgeführt.

Der Passkörper 17 ist der in der Blattebene oberen Ausklinkung 3 zugeordnet, und weist eine im Wesentlichen quadratische Ausführung bzw. eine an die Ausklinkung 3 angepasste Ausgestaltung auf. In dem Passkörper 17 ist eine Durchgangsbohrung zur Aufnahme eines Verbindungselementes bzw. einer Schraube 20 eingebracht, so dass der Passkörper 17 mit einer Lagerkonsole (Figur 5) verschraubbar ist. Der Schraubenkopf ist in dem Passkörper 17 versenkt. Der Passkörper 17 liegt mit seiner zur Isolierseite 12 korrespondierenden Anlageseite 21 an dem zugeordneten Isolierelement 14 an.

Der Passkörper 18 ist der in der Blattebene unteren Ausklinkung 4 zugeordnet, und weist einen im wesentlichen quadratischen Fortsatz 22 bzw. einen an die Ausklinkung 4 angepassten Fortsatz 22 auf, der an einem Halteblech 23 angeordnet ist. In dem Halteblech 23 sind Durchgangsbohrungen 24 eingebracht, so dass der Passkörper 18 über entsprechend ausgeführte Verbindungselemente bzw. Schrauben mit der Lagerkonsole (Figur 5) verbindbar ist. Der Fortsatz 22 liegt mit seiner zur Isolierseite 13 korrespondierenden Anlageseite 26 an dem entsprechenden Isolierelement 14 an.

Die Einsteckbleche 19 liegen isolierstirnseitig an den Isolierelementen 14 bzw. den zugeordneten L-Schenkeln an. Das in der Blattebene obere Einsteckblech 19 ist zwischen dem zugeordneten Isolierelement 14 und einem Basissteg der Lagerkonsole angeordnet, wobei das in der Blattebene untere Einsteckblech 19 zwischen dem zugeordneten Isolierelement 14 und dem entsprechenden Bereich des Halteblechs 23 angeordnet ist (Figur 1).

In den beiden Teilkörpern 6,7 sind Gewindebohrungen 25 eingebracht, um ein Sicherungsblech mittels Schrauben befestigen zu können. Dies ist sinnvoll, da die Einsteckbleche 19 und die Isolierelemente 14 zwischen dem Zapfen 2 und einerseits dem Basissteg der Lagerkonsole sowie andererseits dem Halteblech 23 eingesteckt werden, so dass das Sicherungsblech als Verliersicherung einsetzbar ist.

In bevorzugter Ausgestaltung ist der Zapfen 2 beispielhaft an einem Einlaufgehäuse 27 einer Getriebemaschine zum Beispiel in der Ausgestaltung als Heißgasexpander (Figur 3) angegossen bzw. damit verbunden. Dem Einlaufgehäuse 27 sind Lagermittel 29 zur Lagerung der Getriebemaschine zugeordnet, die jeweils seitlich angeordnet sind. Mit den Lagermitteln 29 kann das Einlaufgehäuse 27 auf Lagerkonsolen 31 gelagert werden. Die Lagerkonsolen 31 sind zum Beispiel an einem Getriebekasten 32 angeordnet (Figur 2).

Der Getriebekasten 32 (Figur 2) weist eine Lagerschale 33 für eine Antriebwelle eines Laufrades der Getriebemaschine auf, wobei eine horizontal angeordnete Lagerkonsole 34 vorgesehen ist, welche einen Ausschnitt 36 aufweist. Eine Mittellinie X des Ausschnitts 36 ist deckungsgleich zu einer Mittellinie X1 der Lagerschale 33.

Der Ausschnitt 36 ist derart ausgeführt, dass die Lagerkonsole 34 quasi ein Gabelblech bildet, das zwei Gabelschenkel 37 hat. Innenseitig ist zwischen den Gabelschenkeln 37 der Basissteg 38 angeordnet. In dem dargestellten Ausführungsbeispiel ist der Ausschnitt 36 quadratisch ausgeführt, wobei freie Enden 39 der Gabelschenkel 37 zueinander fluchten.

Das Einlaufgehäuse 27 wird mit ihren Lagermitteln 29 auf die Lagerkonsolen 31 aufgelegt, so dass die Getriebemaschine mit ihrer Antriebswelle auf der zur Lagerschale 33 erforderlichen Höhenebene angeordnet ist. Die genau ausgerichtete Höhe kann über Distanzscheiben erreicht werden, welche zwischen die Lagermittel 29 und den Lagerkonsolen 31 eingelegt werden können.

Der Zapfen 2 greift in den Ausschnitt 36 der Lagerkonsole 34 ein (Figur 3), so dass die Getriebemaschine bzw. das Einlaufgehäuse 27 relativ zum Getriebekasten 32 horizontal, also quer zur Blattebene ausgerichtet werden kann.

Figur 4 zeigt den Eingriff des Zapfens 2 in den Ausschnitt 36, wobei auf eine Darstellung der Isolierelemente 14 sowie der Passelemente 16 verzichtet wurde. Der Zapfen 2 ist mit seiner Isolierstirnfläche 9 (Teilkörper 6) zum Basissteg 38 beabstandet, so dass ein Einsteckspalt 41 gebildet ist. Mit seiner Isolierseite 12 ist der Teilkörper 6 aufgrund der Ausklinkung 3 zu dem in der Zeichnungsebene rechten Gabelschenkel 37 beabstandet, so dass ein Freiraum 42 gebildet ist. Mit seiner zur Isolierseite 12 gegenüberliegenden Seitenfläche 43 ist der Teilkörper 6 zum in der Zeichnungsebene linken Gabelschenkel 37 beabstandet, so dass ein Ausdehnungsraum 44 gebildet ist. Mit seiner Isolierstirnseite 11 (Teilkörper 7) ist der Zapfen 2 zu dem nicht dargestellten Halteblech beabstandet, so dass ein Einsteckspalt 46 zwischen der gedachten Flucht (strichpunktierte Linie 47) zwischen den freien Enden 39 der Gabelschenkel 37 gebildet ist. Mit seiner Isolierseite 13 ist der Teilkörper 7 aufgrund der Ausklinkung 4 zu dem in der Zeichnungsebene linken Gabelschenkel 37 beabstandet, so dass ein Freiraum 48 gebildet ist. Mit seiner zur Isolierseite 13 gegenüberliegenden Seitenfläche 49 ist der Teilkörper 7 zum in der Zeichnungsebene rechten Gabelschenkel 37 beabstandet, so dass ein Ausdehnungsraum 51 gebildet ist.

Die Abmessungen des Zapfens 2 sind vorgegeben, wobei auch die Isolierelemente 14 in Ihren Abmessungen, insbesondere in ihrer Dicke bekannt sind. Ist der Zapfen 2 mittig ausgerichtet, d.h. mit seiner Mittellinie X bzw. seiner gemeinsamen Berührungslinie deckungsgleich zur Mittellinie X des Ausschnitts und zur Mittellinie X1 der Lagerschale 33, und somit deckungsgleich zur Achse der Antriebswelle des Laufrades werden die Abmessungen der Freiräume 42,48 und der Einsteckspalte 41,46 aufgenommen. Von dem jeweils aufgenommenen Maß wird die Dicke der Isolierelemente 14 jeweils abgezogen, so dass die erforderlichen Maße der jeweiligen Passelemente 16 (Passkörper 17, Fortsatz 22, Einsteckbleche 19) ermittelt werden können. Die Passelemente 16 werden entsprechend hergestellt.

Nachdem das Einlaufgehäuse 27 in dem Gabelblech bzw. in der Lagerkonsole 34 horizontal ausgerichtet ist, bzw. seine Mittenlage eingestellt ist, wird das Einlaufgehäuse 27 von dem Getriebekasten 32 entfernt. Der Passkörper 17 wird mittels der Schraube 21 mit dem Basissteg 38 verbunden. Das Einlaufgehäuse 27 wird auf die jeweiligen Lagerkonsolen 31 aufgesetzt. Der Zapfen 2 greift in den Ausschnitt 36 ein, wobei die zur Isolierstirnfläche 11 gegenüberliegende Stirnfläche 52 des Teilkörpers 7 etwas zu der korrespondierenden Fläche 53 des Passkörpers 17 beabstandet sein kann, so dass ein Ausdehnungsraum 54 gebildet ist (Figur 1). Beide Flächen 52 und 53 können aber auch aneinander anliegen, so dass kein Ausdehnungsraum gebildet ist. Die Anlageseite 21 des Passkörpers 17 ist zur Isolierseite 12 beabstandet, wobei das Spaltmaß an die Dicke des Isolierelementes 14 angepasst ist, da der Passkörper 17 entsprechend hergestellt ist. Anschließend können die Isolierelemente 14 und die Einsteckbleche 19 in die zugehörigen Spalte bzw. Freiräume eingesteckt werden (Figur 1), wobei das Sicherungsblech mit der Gewindebohrung 25 in dem Teilkörper 6 verschraubt wird, wodurch das Einsteckblech 19 und das Isolierelement 14 verliersicher gehalten ist.

Der Passkörper 18 wird mit seinem angepasst hergestellten Fortsatz 22 über das Halteblech 23 mit den freien Enden 39 der Gabelschenkel 37 verschraubt. Der Fortsatz 22 greift in den Freiraum 48 ein. Die zur Isolierstirnfläche 9 gegenüberliegende Stirnfläche 56 des Teilkörpers 6 ist zur korrespondierenden Fläche 57 des Fortsatzes 22 beabstandet, so ein Ausdehnungsraum 58 gebildet ist, wobei beide Flächen 57 und 58 natürlich auch aneinander liegen können. Die Anlageseite 26 des Fortsatzes 22 ist zur Isolierseite 13 des Teilkörpers 7 beabstandet, wobei das Spaltmaß an die Dicke des entsprechenden Isolierelementes 14 angepasst ist, da der Fortsatz 22 entsprechend hergestellt ist. Anschließend können die Isolierelemente 14 und das Einsteckblech 19 in die zugehörigen Spalte bzw. Freiräume eingesteckt werden (Figur 1), wobei das Sicherungsblech mit der Gewindebohrung 25 in dem Teilkörper 7 verschraubt wird, wodurch das Einsteckblech 19 und das Isolierelement 14 verliersicher gehalten ist. Natürlich kann das Halteblech 23 mit seinem daran angeordneten Fortsatz 22 auch an die freien Enden 39 der Gabelschenkel 37 verschraubt werden, wobei anschließend alle Einsteckbleche 19 und Isolierelemente 14 in die zugeordneten Spalte eingesteckt werden, wobei dann ein oder zwei Sicherungsbleche über Schrauben in den Gewindebohrungen 25 befestigt werden.

Aufgrund der vorteilhaften Ausgestaltung des Zapfens 2 mit seinen Ausklinkungen 3 und 4 kann dieser bei thermischer Einwirkung zum einen in den Ausdehnungsraum 51 und zum anderen in den Ausdehnungsraum 44 und auch in die Ausdehnungsräume 54 und 58 ausweichen, wie beispielhaft mittels der Pfeile 61, 62, 63 und 64 dargestellt ist. Die einander korrespondierenden Ausdehnungsräume 51, 44 und 54, 58 sind identisch zueinander ausgeführt. Aufgrund der gemeinsamen Berührungslinie, welche in Achse mit der Antriebswelle liegt, und der Passelemente 16, insbesondere des Passkörpers 17 und des Fortsatzes 22 sind beide Pfeile 61 und 62 sowie 63 und 64 jedoch jeweils gegensinnig orientiert, wodurch sich die jeweils entgegen gesetzten Ausdehnungswege bzw. -beträge aufheben. Dadurch hat das thermische Materialwachstum des Zapfens 2 keinerlei Einwirkungen auf die einmal eingestellte Mittenlage des Einlaufgehäuses 27. Hierdurch kann beispielsweise der Konturringspalt (Spalt zwischen Laufrad und Konturring) von vornherein kleiner ausgeführt werden, da mit den im Stand der Technik bekannten Beeinträchtigungen aufgrund der sich verstellenden Mittenlage zumindest in dem derzeit auftretenden Ausmaß nicht mehr gerechnet werden muss. Ein verkleinerter Konturringspalt wirkt sich jedoch vorteilhaft auf geringere Spaltverluste aus, wodurch der Wirkungsgrad der beispielhaften Getriebemaschine erheblich gesteigert werden kann.

Natürlich soll die Erfindung nicht auf das beschriebene Anwendungsbeispiel bei einer Getriebemaschine (Heißgasexpander) beschränkt sein. Vielmehr kann der Zapfen 2 mit seinen identischen Ausklinkungen und seiner gemeinsamen Berührungslinie bei allen Ausrichtaufgaben eingesetzt werden, bei denen eine thermisch bedingte Verschiebung der Mittenlage beobachtet wird.

## Patentansprüche

1. Anlageelement zur thermisch invarianten Ausrichtung mit einem Lagerelement (2),
aufweisend eine ersten Anlagefläche (70) und eine zweiten Anlagefläche (71),
wobei die erste Anlagefläche (70) eine erste Flächennormale aufweist, und
wobei die zweite Anlagefläche (71) eine zweite Flächennormale aufweist,
wobei die Flächennormalen in entgegen gesetzte Richtungen weisen,
**dadurch gekennzeichnet, dass**
die erste Anlagefläche (70) und die zweite Anlagefläche (71) derart zueinander versetzt sind, dass sich Senkrecht-Projektionen der Anlageflächen (70) sich nicht mit der jeweiligen anderen Anlagefläche (70) überschneiden und die Anlageflächen (70) parallel zueinander sind,
wobei der Parallelabstand nicht mehr als 30 mm beträgt.

2. Anlageelement nach Anspruch 1,
**dadurch gekennzeichnet, dass**
die Anlageflächen (70) im Wesentlichen in einer gemeinsamen Ebene liegen.

3. Anlegeelement nach Anspruch 1,
**dadurch gekennzeichnet, dass**
das Lagerelement (2) zwei zueinander versetzte, identisch ausgeführte Teilkörper (6,7) aufweist.

4. Anlageelement nach Anspruch 1 oder 2,
**dadurch gekennzeichnet, dass**
das Lagerelement (2) in Aufsicht gesehen im wesentlichen Z-förmig ausgeführt ist,
wobei seine beiden Teilkörper (6,7) in einem Überschneidungsbereich (8) miteinander verbunden sind.

5. Anlageelement nach einem der vorhergehenden Ansprüche,
**dadurch gekennzeichnet, dass**
das Lagerelement (2) mit seinen Teilkörpern (6,7) bzw. mit deren Anlagenseiten (12,13) eine gemeinsame Berührungslinie bildet.

6. Anlageelement nach einem der vorhergehenden Ansprüche,
**dadurch gekennzeichnet, dass**
dem Lagerelement (2) Passelemente (16, 17, 18, 19) und/oder Isolierelemente (14) zugeordnet sind.

7. Anlageelement nach Anspruch 5,
**dadurch gekennzeichnet, dass**
die Passelemente (16, 17, 18, 19) als Passkörper (17),
als an einem Halteblech (23) angeordneter Fortsatz (22) und
als Einsteckblech (19) ausgeführt sind.

8. Anlageelement nach Anspruch 5 oder 6,
**dadurch gekennzeichnet, dass**
der Passkörper (17) in einem Ausschnitt (36) einer Lagerkonsole (34) angeordnet ist und
in einen durch die in Aufsicht gesehen obere Ausklinkung 3 gebildeten Freiraum (42) eingreift.

9. Anlageelement nach einem der Ansprüche 5 bis 7,
**dadurch gekennzeichnet, dass**
der an dem Halteblech (23) angeordnete Fortsatz (22) in einen durch die in Aufsicht gesehen untere Ausklinkung (4) gebildeten Freiraum (48) eingreift.

10. Anlageelement nach einem der Ansprüche 5 bis 8,
**dadurch gekennzeichnet, dass**
das jeweilige Einsteckblech (19) in Einsteckspalten (41,46) einsteckbar ist, die zwischen den Isolierelementen (14)und zum einen der Lagerkonsole (34) und zum anderen des Halteblechs (23) angeordnet sind.
